# EUROPÄISCHE PATENTSCHRIFT

(11) **EP 0 258 639 B1**
(45) Veröffentlichungstag und Bekanntmachung des Hinweises auf die Patenterteilung: **04.09.1991**
(21) Anmeldenummer: 87111030.0
(22) Anmeldetag: 30.07.1987
(51) Int. Cl.: E05D 11/08, E05D 15/52

(54) **Bremsvorrichtung für einen Flügel eines Fensters, einer Tür od. dgl.**
Bearing with a braking device for a wing of a window, a door or the like
Palier rotatif avec dispositif de freinage pour un panneau de fenêtre, porte ou similaire

(30) Priorität: 05.09.1986 DE 8623877 U
(43) Veröffentlichungstag der Anmeldung: 09.03.1988
(73) Patentinhaber: Gretsch Unitas GmbH Baubeschläge, D-71254 Ditzingen (DE)
(72) Erfinder: Maus von Resch, Julius, D-7000 Stuttgart 1 (DE)
(74) Vertreter: Schmid, Berthold, Dipl.-Ing.

(56) Entgegenhaltungen:
- EU-R-. SUR G.
- FR-A- 851 655
- FR-A- 2 562 136
- GB-A- 2 166 796
- IM-M-UN . I NFE
- TH-E- J OUR NAL
- TH-E- J OUR NAL
- TH-E- J OUR NAL
- TH-E- J OUR NAL
- US-A- 3 406 483

## Beschreibung

Die Erfindung bezieht sich auf ein Drehlager mit Bremsvorrichtung für einen Flügel eines Fensters, einer Tür od. dgl. mit einem an einem festen Rahmen oder der Wand befestigbaren, mit einem Lagerglied versehenen Grundteil des Lagers und einem am Flügel montierbaren Flügelteil des Lagers, das mit der Lagerglied des Grundteils über eine Lagerachse verbunden ist, wobei die Lagerachse ein Lagerauge des Flügelteils sowie Bremsscheiben durchsetzt und letztere mittels einer axialen Spannvorrichtung mit einer Bremskraft beaufschlagbar sind. Ein solchen Drehlager ist durch die FR-A-851 655 bekannt geworden.

Moderne Lager, beispielsweise von Dreh-Kipp-Beschlägen, sind sehr leichtgängig. Wenn sie nicht ganz genau senkrecht und winkelrecht eingebaut werden und dadurch die Drehachse nicht genau vertikal verläuft, so kann dies dazu führen, daß der Flügel ohne Krafteinwirkung von außen auf- oder zuläuft. Derselbe Effekt kann auch eintreten, wenn die an Dreh-Kipp-Beschlägen vorgesehenen Einstellvorrichtungen extrem verstellt werden.

Dieser Mangel wird aber in der Regel erst festgestellt, wenn das mit einem solchen Fenster oder einer derartigen Tür ausgestatteten Gebäude bezogen und der Flügel in Benutzung genommen wird. Der Beschlag läßt dann aber in aller Regel eine Korrektur nicht mehr zu.

Der gattungsgemäße Beschlag ermöglicht es nun, mit Hilfe der Bremsscheiben das unerwünschte Auf- oder Zulaufen den Flügels zu unterbinden. Die Bremskraft kann zu jeder Zeit, also auch erst nach den Bezug des Gebäudes, eingestellt werden.

Weil es sich beim gattungsgemäßen Lager um ein Drehlager mit Bremsvorrichtung handelt, ist die Verwendung dieses Drehlagers ohne Bremsvorrichtung aus konstruktiven Gründen nicht möglich. Andererseits ist die nachträgliche Ausstattung einen Drehlagers mit einer Bremsvorrichtung der in der FR-A-851655 beschriebenen Art ebenfalls aus konstruktiven Gründen nicht möglich. Das unerwünschte Öffnen und Schließen des Flügels ist aber eher die Ausnahme als der Regelfall_{,} so das es sich im Normalfalle nicht lohnt, von vorneherein ein Drehlager mit Bremsvorrichtung einzubauen. Aus dieser Grunde kommt ein genereller Einbau einem Lagers gemäß der FR-A 851655 nicht in Frage, weil in allen Fällen, in denen man eine Bremsvorrichtung nicht benötigt, dieses Lager eine unnötige Verteuerung des Fensters oder der Tür bewirken würde.

Es kommt noch hinzu, daß reine Drehlager bei modernen Fenstern und Türen immer seltener eingebaut werden, weil sie keinen ausreichenden Komfort bilden, An ihre Stelle treten immer mehr sogenannte Dreh-Kipp-Lager, die außer dem Drehen auch ein Kippen des Flügels gestatten. Das gattungsgemäße Drehlager ermöglicht ein Kippen des Flügels nicht.

Durch die GB-A-2 166 796 ist ein Drehlager bekannt geworden, mit den sich beispielsweise zwei Panneele drehbar verbinden lassen. Das eine, beispielsweise als Flügelteil verwendbare Lagerteil besteht aus zwei separat gefertigten Elementen mit jeweils einer Lagerhülse. Zwischen diese greift eine dritte Lagerhülse des beispielsweise als Grundteil dienenden anderen Teils des Drehlagers. Durch sämtliche Lagerhülsen geht eine Lagerachse und zwischen die Lagerhülsen sind Bremsringe eingelegt, die mittels einer Spannvorrichtung mehr oder weniger stark zusammengedrückt werden können, so daß sich die Bremskraft variieren läßt. Es handelt sich auch hier un ein Drehlager, das grundsätzlich mit einer Bremsvorrichtung ausgestattet ist, die dort die Konstruktion unnötig verteuert, wo ein Drehlager ohne Bremsvorrichtung ausreichend wäre. Desweiteren kann auch dieses Drehlager an einem Dreh-Kipp-Flügel nicht verwendet werden, weil es die Kippbewegung nicht zuläßt.

Die Aufgabe der Erfindung besteht infolgedessen darin, ein Drehlager der eingangs genannten Art so weiterzubilden, daß es für einen nachträglichen Einbau in einen Dreh-Kipp-Flügel geeignet ist, wobei es die unerwünschte Drehbewegung bremsen oder verhindern kann, die Kippbewegung aber zuläßt.

Zur Lösung dieser Aufgabe wird ein Drehlager mit Bremsvorrichtung gemäß dem Oberbegriff des Anspruchs 1 vorgeschlagen, welches entsprechend dem kennzeichnenden Teil dieses Anspruchs ausgebildet ist. Es handelt sich hierbei um ein vergleichsweise einfach aufgebautes Drehlager mit Bremsvorrichtung, welche infolgedessen preiswert herzustellen und sehr robust ist. Weil das Lagerglied über eine Steckverbindung mit dem Grundteil verbunden ist, behindert dieses Drehlager das Kippen des Flügels nicht, so daß eine Verwendung sowohl bei einem reinen Drehflügel als auch bei einem Dreh-Kipp-Flügel möglich ist. Weil die Steckverbindung etwa senkrecht zur Ebene des geschlossenen Flügels lösbar ist und die Bremsvorrichtung das Lagerglied drehsicher am Flügelteil hält, wird. beim, Schließen des gekippten Flügels die Steckverbindung automatisch wieder hergestellt.

Durch die US-A-3 406 483 ist zwar bereits ein Lager bekannt geworden, dessen Lagerglied steckbar mit einem Grundteil verbindbar ist, jedoch handelt es sich dabei um ein gattungsmäβsig anders ausgebildetes Drehlager, welches keine Bremsvorrichtung besitzt. Es kommtt noch hinzu, daß dieses Drehlager ein Kippen des dort als Auto-Heckklappe ausgebildeten Flügels nicht ohne weiteres ermöglicht, vielmehr muß die Steckverbindung mittels eines Handgriffs und eines aufwendigen Übertragungsmechanismus zuvor entriegelt werden. Aus diesem Grunde läßt sich diese Steckverbindung auf ein gattungsgemäßes Lager nicht übertragen und selbst im Falle einer Übertragung wäre die Konstruktion insgesamt zu aufwendig und an einem Fensterflügel nicht unterzubringen. Auch im Hinblick auf den Bedienungskomfort wäre eine solche Kombination nicht akzeptabel.

Bei einem gattungsgemäßen Drehlager mit Bremsvorrichtung der eingangs beschriebenen Art wird die Aufgabe erfindungsgemäß dadurch gelöst, daß das Lagerglied mittels der Spannvorrichtung an das Lagerauge anpreßbar und über eine Steckverbindung mit dem Grundteil verbunden ist. Bei diesem Drehlager kann die Bremsvorrichtung zu jeder Zeit erweitert oder reduziert und im Bedarfsfalle ganz ausgebaut werden. Andererseits läßt sich dieses Lager zunächst ohne Bremsvorrichtung einbauen und später mit einer BremsVorrichtung ausstatten. Ansonsten hat es alle Vorzüge des zuvor beschriebenen Lagers

Eine Weiterbildung dieses Drehlagers mit Bremsvorrichtung ergibt sich aus Anspruch 3. Gewinde-Spannvorrichtungen sind an sich bereits bekannt, beispielsweise durch die FR-A-851 655. Sie zeichnet sich durch eine preiswerte und robuste Konstruktion aus. Außerdem kann über das Gewinde die Bremskraft sehr feinfühlig eingestellt werden. Selbstverständlich muß das Bolzengewinde der Lagerachse gegen Mitdrehen gesichert sein. Dies ist über die Steckverbindung ohne weiteres gewährleistet. Das Drehen der Mutter muß zu einer Verkürzung des Spaltraums für die Bremsscheibe führen, damit letzterem zusammengepreßt und auf diese Weise die Reibung erhöht bzw. die Bremswirkung verstärkt wird. Sofern die Lagerachse mit einem verdickten Ende versehen ist, das man mit einem Schraubenkopf vergleichen kann, bringt man letzteren zweckmäßigerweise versenkt in einer erweiterten Lageraugenbohrung unter. Man kann dieses verdickte Ende mit einem Schlitz oder Innensechskant versehen, mit dessen Hilfe man die Spannvorrichtung betätigen kann. Um das Spannen zu bewirken, muß entweder das Bolzengewinde oder die Mutter drehfest gehalten werden. Im übrigen ist es auch denkbar, beide Enden der Lagerachse mit einem Bolzengewinde zu versehen und auf jedes eine Spannmutter aufzubringen. Wenn man das Lagerglied zwischen zwei Lageraugen einsetzt, so bildet man es vorteilhafterweise als Lagerhülse aus, welche von der Lagerachse durchsetzt wird.

Eine bevorzugte Variante des Drehlagers mit Bremsvorrichtung kennzeichnet sich dadurch, daR das eine Ende der Lagerachse in axialer Richtung verschiebefest an dem einen Lagerauge des Flügelteils gehalten ist und das Gewinde der Lagerachse in ein Muttergewinde des anderen Lagerauges oder einer letzterem zugeordneten oder daran befestigten Mutter der Spannvorrichtung eingreift. Beim Spannen der Mutter werden die beiden Lageraugen geringfügig gegeneinandergezogen, was zum Zusammendrücken der Bremsscheiben und dadurch zur Erhöhung der Bremswirkung rührt.

Eine andere vorteilhafte Ausführungsform der Erfindung geht aus Anspruch 5 hervor. Hier ist die Bremsvorrichtung dem festen Lagerauge des Flügelteils zugeordnet. Die Konstruktion ist dann besonders einfach, wenn das Lagerglied einstückig mit der Lagerachse gefertigt ist. Des andere Lagerauge muß in diesem Falle separat hergestellt und nach der Montage des Lagerglieds in geeigneter Weise befestigt werden.

Eine weitere Augestaltung der Erfindung sieht vor, daß die beiden Lageraugen an einer gemeinsamen Anschlagplatte des Flügelteils gehalten sind, wobei mindestens ein Lagerauge einstückig mit der Anschlagplatte gefertigt ist. Im Falle des Ausführungsbeispiels nach Fig. 1 können beide Lageraugen einstückig mit der Anschlagplatte gefertigt werden, während gemäß Fig. 5 das untere Lagerauge separat hergestellt und nach der Montage aller Teile beispielsweise an die Anschlagplatte angenietet wird. Die Anschlagplatte kann zugleich den Grundkörper den Flügelteils bilden und mit den einstückig gefertigten Lagerraugen im wesentlichen das Flügelteil darstellen.

Eine Weiterbildung der Erfindung ergibt sich aus Anspruch 8. Sie ermöglicht die kompakte Bildung eines Bremsscheibenpakets, mit dem sich die Bremskraft wesentlich erhöhen läßt, ohne hierdurch eine nennenswerte Vergrößerung der Vorrichtung in Kauf nehmen zu müssen.

Die Steckverbindung besteht vorteilhafterweise aus einem Zapfen und einer dessen Querschnittsform angepaßten Aufnahme, wobei allerdings die Querschnittsanpassung so vorgenommen sein muß, daß ein Mitnehmen beim Drehöffnen des Flügels ohne Totgangstrecke erfolgt und andererseits das öffnen der Steckverbindung beim Kippen des Flügels nicht behindert wird. Hierbei ist zu beachten, daß der Zapfen beim Kipp-öffnen eine bogenförmige Bewegung ausführt.

Weitere Ausgestaltungen dieses Drehlagers mit Bremsvorrichtung ergeben sich aus den Ansprüchen 10 bis 13.

Die Zeichnung zeigt zwei Ausführungsbeispiele der Erfindung. Hierbei stellen dar:
- Fig. 1: eine explosionsartige Schrägbilddarstellung einer ersten Ausführungsform der Erfindung,
- Fig 2: in verkleinertem Maßstab einen horizontalen Schnitt durch die Drehachsseite eines in einem festen Rahmen wenigstens drehbaren Flügels,
- Fig. 3: eine Ansicht in Richtung des Pfeils X der Fig. 2 bei geschlossenem Flügel und
- Fig. 4: eine vergleichbare Ansicht bei gekipptem Flügel,
- Fig. 5: eine der Fig. 1 entsprechende Darstellung einer zweiten Ausführungsform der Erfindung,
- Fig. 6: eine der Fig. 2 entsprechende Darstellung mit der zweiten Variante der Erfindung,
- Fign. 7 u. 8: zwei den Fign. 3 und 4 entsprechende Darstellungen mit der zweiten Ausführungsform der Erfindung.

Am festen Rahmen 1 wird das Grundteil 2 (Fig. 1) bzw. 3 (Fig. 5) befestigt, insbesondere angeschraubt. Die Befestigung des Flügelteils 4 (Fig. 1) bzw. 5 (Fig. 5) erfolgt gemäß der Benennung dieses Teils am Flügelrahmen 6. Letzterer und der feste Rahmen 1 sind beim Ausführungsbeispiel über einen nichtdargestellten Dreh-Kipp-Beschlag bekannter Bauart verbunden. Die geometrische Drehachse des Flügels fällt mit der geometrischen Achse 7 der Bremsvorrichtung zusammen. Dadurch behindert die Bremsvorrichtung das Drehen des Flügels nicht. Andererseits läßt sich der Flügel aber in bekannter Weise in die Kippstellung überführen, ohne daß hierzu besondere Maßnahmen an der Bremsvorrichtung erforderlich sind, weil diese in nachstehend noch näher beschriebener Weise eine Steckverbindung 8, 9 bzw. 10,11 aufweist.

Das Grundteil 2 besteht gemäß Fig. 1 aus einer Anschlagplatte 12 und zwei einstückig damit gefertigten Lageraugen 13 und 14. An der Anschlagplatte 2 sind zwei angesenkte Befestigungsbohrungen 15 und 16 vorgesehen. Auch das Grundteil 2 hat eine plattenförmige Gestalt mit zwei horizontalen, ebenfalls angesenkten Langlöchern 17 und 18, welche ein Ausrichten des Grundteils 2 gegenüber dem festen Rahmen 1 in horizontaler Richtung, also quer zur geometrischen Achse 7 gestatten. Über ein Drehlager 19 ist am Flügelteil 4 ein Lagerglied 20 (Fig. 1) bzw. 21 (Fig. 5) drehbar gelagert, wobei die Verbindung über eine Lagerachse 22 bzw. 23 erfolgt. Beim Ausführungsbeispiel nach Fig. 1 findet eine lose Lagerachse Anwendung, welche von unten her durch eine Bohrung des Lagerauges 14, eine dazu koaxiale Bohrung des im wesentlichen hülsenförmigen Lagerglieds 20 und schließlich durch die Bohrung des Lagerauges 13 hindurchgeschoben ist. Am unteren Ende befindet sich ein verdickter Kopf mit einem Schlitz oder Innensechskant, der versenkt oder zumindest teilweise versenkt im Lagerauge 14 untergebracht ist.

Auf der Oberseite des Lagerauges 13 ist eine Mutter 24 befestigt. Das obere Ende der Lagerachse 22 ist mit einem Bolzengewinde versehen, welches in das Gewinde der Mutter 24 eingedreht ist. Es leuchtet ohne weiteres ein, daß man durch Drehen der als Schraube ausgebildeten Lagerachse 22 die beiden Lageraugen 13 und 14 gegeneinander ziehen kann und sie dadurch das dazwischen befindliche Lagerglied 20 mehr oder weniger stark festklemmen.

Die Lageraugen 13 und 14 liegen jedoch nicht unmittelbar auf den zugeordneten Endflächen des Lagerglieds 20 auf, vielmehr befindet sich dazwischen jeweils eine Bremsscheibe 25 bzw. 26. Das Material entspricht dem bei Bremsbelägen bekannten Material. Auf diese Weise bildet die Lagerachse ein Element einer Spannvorrichtung 27, zu der auch die Mutter 24 gehört.

Eine etwas andersartige Spannvorrichtung 28 entnimmt man der Fig. 5. Das Lagerglied 21 besteht dort aus einem massivem Teil mit einem nach unten und oben vorstehenden Lagerzapfen, wobei diese beiden Lagerzapfen zusammen die Lagerachse 23 bilden. Während der untere Lagerzapfen lediglich in eine Bohrung des Lagerauges 29 eingesteckt ist, durchsetzt der nach oben ragende Lagerzapfen eine Bohrung des Lagerauges 30. Er ist mit einem Bolzengewinde versehen, auf welches eine Spannmutter 31 mit einem Betätigungsschlitz oder Innensechskant aufgedreht ist. Dazwischen befinden sich eine Reihe von Scheiben. Unmittelbar auf der Oberseite des Lagerauges 30 liegt eine erste Bremsscheibe 32 auf, über der sich eine Zwischenscheibe 33 befindet. Letztere trägt eine zweite Bremsscheibe 34 und eine Abschlußscheibe 35. Die Zwischenscheibe 33 hat einen radial vorstehenden seitlichen Ansatz 36, der in eine Ausnehmung 37 oder einen Längsschlitz der Anschlagplatte 12 eingreift und dadurch die Zwischenscheibe 33 drehfest zur Anschlagplatte hält. Die Abschlußscheibe 35 ist in nichtgezeigter Weise drehfest zur Lagerachse gehalten.

Die erste und die zweite Bremsscheibe 32 und 34 sind gegenüber der Lagerachse 23 undrehbar. Sie ist zu diesem Zwecke mit einer Abflachung versehen und die Bremsscheiben sind dem Querschnitt der Lagerachse an dieser Stelle angepaßt.

Unterhalb des Lagerauges 30 ist beim Ausführungsbeispiel nach Fig. 5 noch eine dritte Bremsscheibe 38 eingebaut. Sie liegt an der Unterseite des Lagerauges 30 einerseits und an der oberen Stirnkante des Lagerglieds 21 andererseits an.

Es leuchtet ohne weiteres ein, daß man durch Drehen der Mutter 31 die Bremsscheiben zusammenpreßen oder freigeben und dadurch die Bremswirkung dieser Bremsvorrichtung einstellen kann. Die Spannvorrichtung 28 besteht demnach aus dem Lagerglied 21 mit seinem oberen Gewindebolzen und der Mutter 31.

Während gemäß Fig. 1 die beiden Lageraugen 13 und 14 einstückig mit der Anschlagplatte 12 hergestellt sind, ist an die Anschlagplatte 12 der Fig. 5 lediglich das Lagerauge 30 angeformt. Das Laugerauge 29 ist demgegenüber separat herstellt und nach der Montage aller Teile in geeigneter Weise mit der Lagerplatte 12 verbunden, beispielweise durch Vernieten. Dabei kann ein Nietansatz des Lagerauges 29 die platte 12 nach ihrer rückwärten Seite hin durchsetzen, den man nach dem Aufstecken des Lagerauges 29 bleibend verformt. Die Bremkräfte werden bei der Ausführungsform nach Fig. 5 im wesentlichen im Bereich des Lagerauges 30 aufgenommen.

Beim Ausführungsbeispiel nach Fig. 1 ist am Lagerglied 20 ein radial abstehender, vorzugsweise rechteckiger Zapfen 8 angebracht oder angeformt. Zweckmäßigerweise ist das einen kreisrunden Aussenquerschnitt aufweisende Lagerglied 20 an der betreffenden Stelle mit einer Abflachung 39 versehen. Bei separater Fertigung entsteht dadurch eine gute Anlagefläche. Es kommt noch hinzu, daß man hierdurch gewissermaßen eine Verlängerung des Zapfens 8 nach innen hin erreicht, der dadurch tiefer in die Aufnahme 9 des Grundteils 2 eindringen kann. Die Aufnahme 9 besteht im wesentlichen aus einer Vertiefung oder einem Durchbruch 40 des plattenförmigen Grundteils 2 sowie zwei über dessen Außenseite vorstehende parallele Leisten 41 und 42. Jede Leiste hat an ihrer Innenseite eine Fase 43 bzw. 44, welche beim Schließen des gekippten Flügels 6 (Fig. 4) in Pfeilrichtung 45 das Einlaufen des Zapfens 8 in die Aufnahme 9 erleichtert. Im übrigen kann das freie Ende des Zapfens 8 in nichtgezeigter Weise auch etwas angefast sein.

Die Höhe 46 des Zapfens 8 ist geringer als die Höhe der Aufnahme in gleicher Richtung gemessen. Dadurch hat man einerseits eine ausreichende Toleranz in vertikaler Richtung bei der Montage und andererseits wird hierdurch das Austreten des Zapfens 8 aus der Aufnahme 9 sicher gewährleistet, wobei zu beachten ist, daß der Zapfen 8 gemäß dem Pfeil 45 eine bogenförmige Bewegung beim Kippöffnen und Kippschließen durchführt.

Beim zweiten Ausführungsbeispiel gemäß Fig. 9 ist ebenfalls eine Steckverbindung vorgesehen, die aus einem Zapfen 11 und einer Aufnahme 10 besteht. Der Zapfen 11 ist allerdings am Grundteil 3 befestigt und er hat einen kreisförmigen Querschnitt. Sein freies Ende ist vorteilhafterweise angefast. Die Fase 11 verläuft in Längsrichtung der Lagerachse 23 bzw. des Lagerglieds 21, an welchem sie in Form einer Langlochvertiefung angebracht ist. Die Breite des Langloches entspricht mit dem üblichen Spiel etwa dem Durchmesser des Zapfens 11. Die Länge ist wiederum so gewählt, daß einerseits in vertikaler Richtung ausreichend Montagetoleranz vorhanden ist und andererseits die Kippbewegung nicht behindert wird.

## Patentansprüche

1. Drehlager mit Bremsvorrichtung für einen Flügel eines Fensters, einer Tür od. dgl. mit einem an einem festen Rahmen (1) oder der Wand befestigbaren, mit einem Lagerglied (20) versehenen Grundteil (2) des Lagers und einem am Flügel (6) montierbaren Flügelteil (4) des Lagers, das mit dem Lagerglied des Grundteils über eine Lagerachse (22) verbunden ist, wobei die Lagerachse ein Lagerauge des Flügelteils (4) sowie Bremsscheiben (25, 26) durchsetzt und letztere mittels einer axialen Spannvorrichtung (27) mit einer Bremskraft beaufschlagbar sind, dadurch gekennzeichnet, daß das Flügelteil (4) in axialem Abstand von seinem Lagerauge (13) ein zweites Lagerauge (14) aufweist und zwischen die beiden Lageraugen (13, 14) das Lagerglied (20) des Grundteils (2) eingreift, wobei das Lagerglied (20) über eine Steckverbindung (8, 9) mit dem Grundteil (2) verbunden ist, die etwa senkrecht zur Ebene des geschlossenen Flügels (6) lösbar ist, daß außerdem die beiden Lageraugen (13, 14) mittels der Spannvorrichtung (27) elastisch gegeneinander zieh- und feststellbar sind.

2. Drehlager mit Bremsvorrichtung für einen Flügel eines Fensters, einer Tür od. dgl. mit einem an einem festen Rahmen (1) oder der Wand befestigbaren, mit einem Lagerglied (21) versehenen Grundteil (3) des Lagers und einem am Flügel (6) montierbaren Flügelteil (5) des Lagers, das mit dem Lagerglied des Grundteils über eine Lagerachse (23) verbunden ist, wobei die Lagerachse ein Lagerauge des Flügelteils (5) sowie Bremsscheiben (32, 34, 38) durchsetzt und letztere mittels einer axialen Spannvorrichtung (28) mit einer Bremskraft beaufschlagbar sind, dadurch gekennzeichnet, daß das Lagerglied (21) mittels der Spannvorrichtung (28) an das Lagerauge (30) anpreßbar und über eine Steckverbindung (10, 11) mit dem Grundteil (3) verbunden ist.

3. Drehlager mit Bremsvorrichtung nach Anspruch 1 oder 2, dadurch gekennzeichnet, daß die Spannvorrichtung (27, 28) durch ein Gewinde der Lagerachse (22) und ein Muttergewinde gebildet ist, und daß zwischen das Lagerglied (20) und jedes Lagerauge (13, 14) wenigstens eine Bremsscheibe (25, 26) eingesetzt ist oder daß bei lediglich einem Auge (30) zumindest zwischen dieses Auge (30) und das Lagerglied (21) wenigstens eine Bremsscheibe (38) geschaltet ist.

4. Drehlager mit Bremsvorrichtung nach Anspruch 3, dadurch gekennzeichnet, daß das eine Ende der Lagerachse (22) in axialer Richtung verschiebefest an dem einen Lagerauge (14) des Flügelteils (4) gehalten ist, und das Gewinde der Lagerachse (22) in ein Muttergewinde des anderen Lagerauges (13) oder einer letzterem zugeordneten oder daran befestigten Mutter (24) der Spannvorrichtung (27) eingreift (Fig. 1).

5. Drehlager mit Bremsvorrichtung nach Anspruch 3, dadurch gekennzeichnet, daß die Lagerachse (23) drehfest mit dem Lagerglied (21) verbunden oder einstückig damit gefertigt ist und beidendig vorsteht, wobei das eine Achsende das Bolzengewinde trägt, auf welches eine Mutter (31) der Spannvorrichtung (28) aufschraubbar ist, daß außerdem zwischen die Mutter (31) und das zugeordnete Lagerauge (30) zumindest eine weitere Bremsscheibe (32, 34) eingesetzt ist und das andere Ende der Lagerachse (21) in ein weiteres Lagerauge (29) des Flügelteils (5) eingreift (Fig. 5).

6. Drehlager mit Bremsvorrichtung nach Anspruch 4 und 5, dadurch gekennzeichnet, daß die beiden Lageraugen (13, 14; 29, 30) an einer gemeinsamen Anschlagplatte (12) des Flügelteils (4, 5) gehalten sind, wobei mindestens ein Lagerauge (13, 14, 30) einstückig mit der Anschlagplatte (12) gefertigt ist.

7. Drehlager mit Bremsvorrichtung nach Anspruch 5 oder 6, dadurch gekennzeichnet, daß das von der Mutter (31) entfernte weitere Lagerauge (29) separat gefertigt ist (Fig. 5).

8. Drehlager mit Bremsvorrichtung nach wenigstens einem der Ansprüche 5 bis 7, dadurch gekennzeichnet, daß zwischen zwei oder jeweils zwischen zwei Bremsscheiben (31, 34) eine anschlagplattenfeste Zwischenscheibe (33) und zwischen die Mutter (31) und die zugeordnete Bremsscheibe (34) eine drehgesicherte Abschlußscheibe (35) eingesetzt ist.

9. Drehlager mit Bremsvorrichtung nach wenigstens einem der vorhergehenden Ansprüche, dadurch gekennzeichnet, daß die Steckverbindung (8, 9; 10,11) aus einem Zapfen (8, 11) und einer dessen Querschnittform angepassten Aufnahme (9, 10) besteht.

10. Drehlager mit Bremsvorrichtung nach Anspruch 9, dadurch gekennzeichnet, daß sich der Zapfen (8) am Lagerglied (20) befindet und er einen im wesentlichen rechteckigen Querschnitt aufweist, wobei die Aufnahme (9) am Grundteil (2) als Längsschlitz od. dgl. ausgebildet ist, dessen Lange die Höhe (46) des Zapfens (8) übertrifft.

11. Drehlager mit Bremsvorrichtung nach Anspruch 10, dadurch gekennzeichnet, daß der Längsschlitz (9) wenigstens teilweise durch zwei über die Plattenebene des Grundteils (2) vorstehende, parallele Leisten (41, 42) gebildet ist, die insbesondere innen angefast (43, 44) sind.

12. Drehlager mit Bremsvorrichtung nach Anspruch 9, dadurch gekennzeichnet, daß sich der vorzugsweise im Querschnitt kreisförmige Zapfen (11) am Grundteil (3) befindet und er in einen in Gebrauchslage vertikalen Schlitz (10) od. dgl. des Lagerglieds (21) eingreift.

13. Drehlager mit Bremsvorrichtung nach wenigstens einem der vorhergehenden Ansprüche, gekennzeichnet durch ein oberes und unteres, in Gebrauchslage etwa horizontales Befestigungs-Langloch (17, 18) des im wesentlichen plattenförmigen Grundteils (2, 3).

## Claims

1. Rotary bearing with a braking device for a window, a door or the like with a base element (2) of the bearing which may be secured to a fixed frame (1) or to the wall and is fitted with a bearing component (20), and with a window or door section (4) of the bearing, which may be mounted on the window or door (6), and is connected to the bearing component of the base element by means of a bearing shaft (22), wherein the bearing shaft penetrates a bearing lug of the window or door section (4) as well as brake discs (25, 26), and the latter may be acted upon by a braking force by means of an axial clamping device (27), characterised in that the window or door section (4) is provided with a second bearing lug (14) at an axial distance from its bearing lug (13) and the bearing element (20) of the base element (2) engages between the two bearing lugs (13, 14), wherein the bearing element (20) is connected to the base element (2) by means of a plug and socket connection (8, 9), the base element (2) being detachable approximately perpendicular to the plane of the plug and socket connection of the closed window or door (6), so that, in addition, the two bearing lugs (13, 14) may be pulled towards each other and secured in position in a resilient manner by means of the clamping device (27).

2. Rotary bearing with a braking device for a window, a door or the like, provided with a base element (3) which may be secured to a fixed frame (1) or to the wall and is fitted with a bearing component (21) and with a window or door section (5) of the bearing which may be mounted on the window or door (6) and which is connected to the bearing component of the base element by means of a bearing shaft (23), wherein the bearing shaft penetrates a bearing lug of the window or door section (5) as well as brake discs (32 34, 38), and the latter may be acted upon by a braking force, characterised in that the bearing component (21) can be pressed against the bearing lug (30) by means of the clamping device (28) and is connected to the base element (3) by means of a plug and socket connection (10, 11).

3. Rotary bearing with a braking device according to claim 1 or 2, characterised in that the clamping device (27, 28) is formed by a thread of the bearing shaft (22) and an internal thread, and in that at least one brake disc (25, 26) is inserted between the bearing component (20) and each bearing lug (13, 14) or in that, when there is only one lug (30), at least one brake disc (38) is connected between this lug (30) and the bearing component (21).

4. Rotary bearing with a braking device according to claim 3, characterised in that the one end of the bearing shaft (22) is mounted on one bearing lug (14) of the window or door section (14) in such a manner that it is secured against axial displacement, and the thread of the bearing shaft (22) engages in an internal thread of the other bearing lug (13) or in a nut (24) on the clamping device associated with or affixed to the bearing lug (13) (Fig. 1).

5. Rotary bearing with a braking device according to claim 3, characterised in that the bearing shaft (23) is connected to the bearing component (2) in such a manner that it is secured against rotation or is manufactured as one piece therewith and projects at both ends, wherein the one end of the shaft has the bolt thread, onto which a nut (31) of the clamping device (28) may be screwed; and in that furthermore at least one further brake disc (32, 34) is inserted between the nut (31) and the associated bearing lug (30) and the other end of the bearing shaft (21) engages in a further bearing lug (29) of the window or door section (5) (Fig. 5).

6. Rotary bearing with a braking device according to claims 4 and 5, characterised in that the two bearing lugs (13, 14; 29, 30) are mounted on a common abutment plate (12) of the window or door section (4, 5), wherein at least one bearing lug (13, 14, 30) is manufactured as one piece with the abutment plate (12).

7. Rotary bearing with a braking device according to claim 5 or 6, characterised in that the additional bearing lug (29), which is at a distance from the nut (31), is manufactured separately (Fig. 5).

8. Rotary bearing with braking device according to at least one of claims 5 to 7, characterised in that between two or in each case between two brake discs (31, 34) an intermediate disc (33), which is rigid with the abutment plate, is inserted and a terminal disc (35), which is secured against rotation, is inserted between the nut (31) and the associated brake disc (34).

9. Rotary bearing with a braking device according to at least one of the preceding claims, characterised in that the plug and socket connection (8, 9; 10, 11) consists of a pin (8, 11) and an aperture which is adapted to the square cross-sectional shape thereof.

10. Rotary bearing with a braking device according to claim 9, characterised in that the pin (8) is located on the bearing component (20) and has an essentially rectangular cross-section, whereby the aperture (9) on the base element (2) is formed as a longitudinal slit or the like, the length of which exceeds the height (46) of the pin (8).

11. Rotary bearing with a braking device according to claim 10, characterised in that the longitudinal slit (9) is formed, at least partially, by two parallel bars (41, 42) which project over the plate plane of the base element (2), and are chamfered in particular on the inside (43, 44).

12. Rotary bearing with a braking device according to claim 9, characterised in that the pin (11) which is advantageously circular in cross-section, is located on the base element (3) and engages in a slit (10) or the like of the bearing components (21) which is vertical when in the operating position.

13. Rotary bearing with a braking device according to at least one of the preceding claims, characterised by an upper and a lower securing longitudinal aperture (17, 18), of the essentially plate-shaped base element (2, 3), which is approximately horizontal in the operating position.

## Revendications

1. Palier rotatif avec dispositif de freinage pour un battant d'une fenêtre, d'une porte ou similaire, avec une partie de base (2) du palier qui peut être fixée sur un cadre fixe (1) ou au mur et qui est munie d'un organe de palier (20), et avec une partie de battant (4) du palier qui peut être montée sur le battant (6) et qui est assemblée à l'organe de palier de la partie de base par l'intermédiaire d'un axe de palier (22), l'axe de palier traversant un oeil de palier de la partie de battant (4) ainsi que des rondelles de freinage (25,26), et ces rondelles pouvant être sollicitées par une force de freinage à l'aide d'un dispositif de serrage axial (27), caractérisé en ce que la partie de battant présente, à distance axiale de son oeil de palier (13), un second oeil de palier (14), et l'organe de palier (20) de la partie de base (2) s'engage entre les deux yeux de palier (13,14), l'organe de palier (20) étant assemblé à la partie de base (2) par un assemblage par emboîtement (8,9) qui peut être désassemblé approximativement perpendiculairement au plan du battant (6) fermé, et en ce que les deux yeux de palier (13,14) peuvent être tirés élastiquement l'un vers l'autre à l'aide du dispositif de serrage (27), et bloqués en position.

2. Palier rotatif avec dispositif de freinage pour un battant d'une fenêtre, d'une porte ou similaire, avec une partie de base (3) du palier qui peut être fixée sur un cadre fixe (1) ou au mur et qui est munie d'un organe de palier (21), et avec une partie de battant (5) du palier qui peut être montée sur le battant (6) et qui est assemblée à l'organe de palier de la partie de base par l'intermédiaire d'un axe de palier (23), l'axe de palier traversant un oeil de palier de la partie de battant (5) ainsi que des rondelles de freinage (32,34,38), et ces rondelles pouvant être sollicitées par une force de freinage à l'aide d'un dispositif de serrage axial (28), caractérisé en ce que l'organe de palier (21) peut être pressé contre l'oeil de palier (30) à l'aide du dispositif de serrage (28), et est assemblé à la partie de base (3) par un assemblage par emboîtement (10,11).

3. Palier rotatif avec dispositif de freinage selon la revendication 1 ou 2, caractérisé en ce que le dispositif de serrage (27,28) est constitué par un filetage mâle de l'axe de palier (22) et par un filetage femelle, et en ce qu'au moins une rondelle de freinage (25,26) est intercalée entre l'organe de palier (20) et chaque oeil de palier (13,14), ou en ce que, en présence d'un seul oeil (30), au moins une rondelle de freinage (38) est intercalée au moins entre cet oeil (30) et l'organe de palier (21).

4. Palier rotatif avec dispositif de freinage selon la revendication 3, caractérisé en ce qu'une extrémité de l'axe de palier (22) est immobilisée en translation axiale sur un oeil de palier (14) de la partie de battant (4), et le filetage mâle de l'axe de palier (22) s'engage dans un filetage femelle de l'autre oeil de palier (13), ou d'un écrou (24) du dispositif de serrage (27) qui est associé à l'oeil (13) ou fixé sur ce dernier (figure 1).

5. Palier rotatif avec dispositif de freinage selon la revendication 3, caractérisé en ce que l'axe de palier (23) est assemblé solidairement en rotation à l'organe de palier (21) ou en est solidaire, et dépasse aux deux extrémités, une extrémité de l'axe portant le filetage mâle sur lequel peut être vissé un écrou (31) du dispositif de serrage (28), et en ce qu'au moins une rondelle de freinage supplémentaire (32,34) est intercalée entre l'écrou (31) et l'oeil de palier associé (30), et l'autre extrémité de l'axe de palier (21) s'engage dans un autre oeil de palier (29) de la partie de battant (5) (figure 5).

6. Palier rotatif avec dispositif de freinage selon la revendication 4 ou 5, caractérisé en ce que les deux yeux de palier (13,14; 29,30) sont fixés sur une plaque de butée commune (12) de la partie de battant (4,5), au moins un oeil de palier (13,14,30) étant solidaire de la plaque de butée (12).

7. Palier rotatif avec dispositif de freinage selon la revendication 5 ou 6, caractérisé en ce que l'oeil de palier supplémentaire (29), qui est éloigné de l'écrou (31), est réalisé séparément (figure 5).

8. Palier rotatif avec dispositif de freinage selon l'une des revendications 5 à 7, caractérisé en ce qu'une rondelle intermédiaire (33), solidaire de la plaque de butée, est intercalée entre deux ou chaque fois entre deux rondelles de freinage (31,34), et en ce qu'une rondelle d'arrêt bloquée en rotation (35) est intercalée entre l'écrou (31) et la rondelle de freinage associée (34).

9. Palier rotatif avec dispositif de freinage selon au moins l'une des revendications précédentes, caractérisé en ce que l'assemblage par emboîtement (8,9; 10,11) est constitué d'un tourillon (8,11), et d'un logement (9,10) adapté à la forme de section de ce tourillon.

10. Palier rotatif avec dispositif de freinage selon la revendication 9, caractérisé en ce que le tourillon (8) se trouve sur l'organe de palier (20) et présente une section sensiblement rectangulaire, le logement (9) sur la partie de base (2) étant réalisé sous la forme d'une fente longitudinale ou similaire, dont la longueur est supérieure à la hauteur (46) du tourillon (8).

11. Palier rotatif avec dispositif de freinage selon la revendication 10, caractérisé en ce que la fente longitudinale (9) est au moins partiellement formée par deux bordures parallèles (41,42) qui dépassent du plan de la partie de base (2) et qui sont notamment chanfreinées vers l'intérieur (43, 44).

12. Palier rotatif avec dispositif de freinage selon la revendication 9, caractérisé en ce que le tourillon (11), qui est de préférence de section circulaire, se trouve sur la partie de base (3) et s'engage dans une fente (10) ou similaire de l'organe de palier (21) qui est verticale en position d'utilisation.

13. Palier rotatif avec dispositif de freinage selon au moins l'une des revendications précédentes, caractérisé en ce que la partie de base sensiblement en forme de plaque (2,3) présente des trous oblongs de fixation supérieur (17) et inférieur (18), qui sont approximativement horizontaux en position d'utilisation.
